# FASCICULE DE BREVET EUROPEEN

(11) **EP 3 219 896 B1**
(45) Date de publication et mention de la délivrance du brevet: **12.06.2019**
(21) Numéro de dépôt: 17160594.2
(22) Date de dépôt: 13.03.2017
(51) Int. Cl.: E06B 3/82

(54) **PORTE COUPE-FEU**
BRANDSCHUTZTÜR
FIRE DOOR

(30) Priorité: 14.03.2016 FR 1652111
(43) Date de publication de la demande: 20.09.2017
(73) Titulaire: Cerca, Georges, 38860 Lumblin (FR)
(72) Inventeur: Cerca, Georges, 38860 Lumblin (FR)
(74) Mandataire: Cabinet Le Guen Maillet

(56) Documents cités:
- BE-A2- 903 601
- DE-C1- 19 651 699
- DE-U1- 8 510 649
- FR-A1- 2 891 575
- GB-A- 842 939
- GB-A- 1 537 024
- GB-A- 2 193 243
- US-A- 5 800 651

## Description

La présente invention concerne une porte notamment coupe-feu destinée à stopper ou pour le moins ralentir la propagation d'un incendie dans une habitation ou dans un local.

Un exemple typique de réalisation d'une porte coupe-feu conventionnelle est présenté sur la Fig. 1. La structure de la porte coupe-feu Pc est constituée d'une âme parallélépipédique Am à faces rectangulaires, fabriquée en plâtre et qui est recouverte par deux feuilles de parement Fp1, Fp2, fabriquées en acier. Chaque feuille de parement Fp présente, sur la Fig. 2, une surface plane délimitée par une paroi principale plane Pp à quatre côtés, ces quatre côtés étant prolongés dans le même plan respectivement par quatre parois P1-P4 de bordure destinées à être repliées à angle droit et du même côté depuis leur ligne de pliement Lp. Sur la Fig. 1, la paroi principale Pp de la feuille de parement Fp1 est appliquée sur une face principale de l'âme Am alors que les quatre parois P1-P4 de bordure sont repliées sur les quatre faces périphériques de ladite âme. La surface de paroi principale Pp de la seconde feuille de parement Fp2 est un peu plus grande de sorte que les quatre parois P1-P4 de bordure recouvrent celles de la feuille de parement Fp1. Les parois latérales sont ensuite fixées, par exemple, par vissage dans les parois périphériques de l'âme.

Les tôles utilisées pour fabriquer les feuilles de parement Fp sont relativement fines et leur épaisseur est de l'ordre de 0.8 à 1 mm. En effet, sous l'effet de la chaleur, produite par un test aux flammes ou un véritable incendie, les parois principales Pp se froissent du fait du différentiel de coefficient de dilatation avec l'âme en plâtre et lorsque ces tôles sont plus épaisses, elles déforment suffisamment la porte coupe-feu qui laisse alors passer le feu entre elle et son dormant.

On connaît encore à la lecture du brevet GB-A-842 939, une structure de porte coupe-feu. Celle-ci est constituée de deux panneaux fabriqués en tôle d'aluminium, tenus parallèlement espacés sur leurs deux bords latéraux, par deux éléments de bord fabriqués en métal et qui présentent en section une géométrie en U définie par une aile intermédiaire prolongée de deux ailes latérales. Les deux bords latéraux de chaque panneau sont repliés sur les deux ailes latérales des éléments de bord. Le volume interne de la porte est rempli par une résine de polyuréthanne.

Considérant cet état de la technique, le demandeur a cherché une solution pour concevoir une porte notamment coupe-feu fabriquée avec des tôles relativement résistantes pour supporter les chocs que subit ladite porte au cours d'un usage normal mais qui cependant puisse conserver sa géométrie originale pour remplir sa fonction de barrage au feu lorsqu'elle est confrontée à un incendie.

A cet effet, est proposée une porte notamment coupe-feu comprenant une âme, deux feuilles de parement disposées en vis-à-vis et de part et d'autre de l'âme, chaque feuille de parement comprenant une paroi principale plane et polygonale, la porte incluant un cadre formé d'une pluralité de profilés aboutés deux à deux de sorte à délimiter le pourtour dudit cadre, chaque profilé présentant en section une géométrie en U définie par une aile intermédiaire prolongée à ses deux extrémités par deux ailes latérales parallèles, et qui sont tournées vers l'extérieur, la paroi principale de chaque feuille de parement reposant sur les ailes latérales tournées d'un même bord dudit cadre, la paroi principale de chaque feuille de parement étant prolongée respectivement par plusieurs de ses côtés par des parois de bordure et qui sont repliées quasi parallèlement à ladite paroi principale afin que ladite feuille de parement puisse être accrochée sur ledit cadre, les ailes latérales tournées d'un même bord dudit cadre étant retenues entre la paroi principale et lesdites parois de bordure avec les caractéristiques de la partie caractérisante de la revendication 1. Selon une caractéristique additionnelle de l'invention les profilés sont fabriqués en un matériau composite à matrice thermodurcissable.

Lorsque la porte coupe-feu est soumise à la flamme, la paroi principale se dilate linéairement dans un même plan. La porte coupe-feu conserve sa géométrie plane sur sa face exposée à la chaleur et de ce fait est en mesure de former un barrage au feu.

L'épaisseur des feuilles de parement peut être dimensionnée pour que la porte puisse résister aux chocs habituels auxquels elle est soumise régulièrement.

Les deux ailes latérales du profilé demeurent derrière les deux feuilles de parement et ne sont ainsi pas directement exposées aux effets de la flamme. Elles conservent leur géométrie et permettent de maintenir la planéité de la porte coupe-feu en cas d'incendie pour qu'elle puisse faire obstacle à la propagation du feu.

Selon une caractéristique additionnelle de l'invention, le matériau composite à matrice thermodurcissable est un polyester qui est chargé en fibres de verre.

Les profilés fabriqués dans cette matière ne se déforment qu'extrêmement peu à la chaleur.

Selon l'invention, des profilés de renfort présentant en section une géométrie en U sont montés respectivement dans les profilés constitutifs du cadre.

La rigidité du cadre est accrue et par conséquent la rigidité de la porte également.

Selon l'invention, des joints présentant en section une géométrie en U sont interposés entre au moins certains profilés de renfort et les profilés correspondants qui sont constitutifs du cadre, chaque joint étant pourvu de deux lèvres et dont au moins une fait saillie de chaque côté du profilé de renfort correspondant.

Ces joints servent à procurer une étanchéité entre la porte et son dormant ou, le cas échéant, avec un seuil de porte. Les profilés de renfort bloquent les joints dans les profilés en U du cadre et les maintiennent correctement en place.

Selon une caractéristique additionnelle de l'invention, des équerres réunissent respectivement au niveau de leurs jointures, deux profilés constitutifs du cadre, chaque équerre étant appliquée sous les ailes intermédiaires de deux profilés jointifs.

La présence de ces équerres renforce la structure du cadre et par conséquent la rigidité de la porte également.

Selon une caractéristique additionnelle de l'invention, un matériau de remplissage remplit le volume intérieur du cadre fermé par ses deux feuilles de parement.

Le matériau de remplissage forme ainsi l'âme de la porte en lui procurant la rigidité requise par sa fonction. Elle accroît également la masse de ladite porte. Le matériau de remplissage est avantageusement une mousse expansive injectée dans le volume délimité dans ledit cadre. L'isolation thermique et acoustique est également accrue.

Selon une caractéristique additionnelle de l'invention, des joints intumescents sont fixés sur les faces externes des profilés de renfort, lesdites faces externes étant celles tournées vers le dormant dans lequel est susceptible d'être posée ladite porte ou vers un seuil de porte.

Sous l'effet de la chaleur, le joint intumescent se dilate et vient obstruer l'interstice subsistant entre la porte coupe-feu et son dormant, entre la porte coupe-feu et le seuil de porte.

Selon une caractéristique additionnelle de l'invention, des gonds sont fixés sur un profilé de renfort correspondant, par l'intermédiaire d'au moins une vis qui traverse ledit profilé pour prendre ancrage dans l'aile intermédiaire d'un des profilés constitutifs du cadre.

Les gonds sont fermement tenus dans la porte.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels:
la Fig. 1 représente une vue schématique en coupe d'une porte coupe-feu connue de l'état de la technique,
la Fig. 2 représente une vue de face d'une feuille de parement pour une porte coupe-feu et connue de l'état de la technique,
la Fig. 3 représente une vue schématique en coupe transversale et verticale d'une porte coupe-feu selon l'invention,
la Fig. 4 représente une vue de face d'un cadre constitutif d'une porte coupe-feu selon l'invention,
la Fig. 5 représente une vue de face d'une feuille de parement à l'issue de sa fabrication et avant son pliage et qui est constitutive d'une porte coupe-feu selon l'invention,
la Fig. 6 représente une vue latérale d'une feuille de parement selon la Fig. 5 et qui est pliée prête à être montée selon l'invention,
la Fig. 7 représente une vue en perspective éclatée des principaux éléments d'une porte coupe-feu selon l'invention,
la Fig. 8 représente une vue en coupe transversale et verticale d'une porte coupe-feu selon l'invention,
la Fig. 9 représente une vue en coupe transversale et verticale dans un autre plan d'une porte coupe-feu selon l'invention,
la Fig. 10 représente une vue en coupe transversale et horizontale d'une porte coupe-feu portant des gonds selon l'invention et,
la Fig. 11 représente une vue en coupe transversale et horizontale d'une porte coupe-feu équipée d'une serrure selon l'invention.

La porte coupe-feu 100 présentée sur la Fig. 3 est destinée à interdire ou du moins retarder la propagation du feu entre deux pièces d'un bâtiment et, notamment, un bâtiment destiné à accueillir du public. L'aptitude à la résistance au feu d'une telle porte est définie actuellement par la norme NF 227.

La structure de la porte coupe-feu 100 est définie principalement par un cadre Cd, deux feuilles de parement Ft1 et Ft2 tournées en vis-à-vis et montées de part et d'autre dudit cadre, des joints Jt montés sur au moins trois côtés du cadre Cd, des profilés Pf de renfort montés autour du cadre Cd, ainsi que, le cas échéant, de la quincaillerie telle que des paumelles destinées à fixer l'ouvrant 100 sur un dormant, une serrure.

Le cadre Cd est constitué, sur la Fig. 4, de quatre profilés Po de section en U et qui sont assemblés à angle droit, par l'intermédiaire d'équerres Eq. Chaque profilé Po se compose ainsi d'une aile intermédiaire Ai prolongée à ses deux extrémités par deux ailes latérales Al1 et Al2 parallèles, et qui sont tournées vers l'extérieur. Les deux extrémités des profilés sont biseautées à 45 ° pour s'abouter parfaitement. Les profilés Po sont préférentiellement fabriqués en un matériau composite à matrice thermodurcissable, tel que le polyester qui est préférentiellement renforcé par des fibres de verre. Un tel profilé polyester est, par exemple, fabriqué par pultrusion par la société Tecnipul ®. Ce matériau procure relativement une bonne rigidité et une tenue au feu suffisante pour l'usage requis. Cette matière ne brûle qu'au contact direct avec une flamme. Les profilés fabriqués dans cette matière ne se déforment qu'extrêmement peu sous l'effet de la chaleur.

Chaque équerre Eq réunit deux extrémités jointives de deux profilés Po contigus. Chaque équerre Eq est appliquée sous les ailes intermédiaires Ai de deux profilés Po jointifs. Un moyen d'assemblage, tel que des boulons Bo, réunit les deux parois constitutives des équerres Eq avec l'aile intermédiaire Ai des profilés Po aboutés. Les équerres sont préférentiellement fabriquées en métal.

La feuille de parement Ft présentée sur la Fig. 5 est destinée à être montée sur chacune des deux faces principales du cadre. La feuille de parement Ft est fabriquée en métal, par exemple en acier inoxydable. Son épaisseur est de l'ordre de 2 à 3 mm pour résister aux chocs usuels auxquels est exposée une porte coupe-feu dans un usage normal, par exemple, les chocs de chariots roulants, l'impact de chaussures pour ouvrir ladite porte coupe-feu.

La feuille de parement Ft présente une surface plane délimitée par une paroi principale Pp polygonale et à quatre côtés sur cette Fig. 5, ces quatre cotés étant prolongés dans le même plan respectivement par quatre parois P1-P4 de bordure présentant globalement une géométrie rectangulaire.

Sur cette Fig. 5, les trois parois P1, P2 et P4, c'est-à-dire respectivement la paroi haute P1 ainsi que les deux parois latérales P2 et P4, dans la position de pose de la feuille de parement, sont repliées à 180 ° autour d'une zone de repliement rayonnée Zp pour prendre leur position visible sur la Fig. 6 et dans laquelle elles sont disposées parallèlement à la paroi principale Pp. Sur la Fig. 5, les bords latéraux de la paroi haute P1 sont biseautés à 45°. Il en est de même pour les deux bords latéraux hauts des deux parois P2 et P4, c'est-à-dire leurs bords situés dans la partie haute de la Fig. 5 et qui sont biseautés à 45°. Ainsi, en repliant les parois P1, P2 et P4, leurs bords latéraux s'aboutent pratiquement, sans se chevaucher, comme le montre la vue en détail.

Grâce à cette construction, il est possible de monter chacune des deux feuilles de parement Ft en faisant glisser sa paroi principale Pp sur une face principale du cadre de sorte à faire glisser les trois parois P1, P2 et P4 derrière les ailes latérales de trois profilés correspondant dudit cadre. Cette situation est visible partiellement sur la Fig. 3 où l'on voit la paroi haute P1 de la feuille de parement Ft1 retenue derrière l'aile latérale All du cadre Cd. Dans ces conditions, la feuille de parement Ft est fixée sur le cadre Cd. Sa paroi principale plane Pp peut se dilater dans un plan car ses bords ne sont pas bridés. Ainsi la porte coupe-feu exposée à la flamme ne se vrille pas. Elle remplit donc sa fonction de faire barrière au feu.

Sur la Fig. 6, la paroi basse P3 est faiblement repliée tout en étant tournée de l'autre côté des parois P1, P2 et P4, d'un angle de quelques degrés, pour, et en référence à la Fig. 3, dévoyer les gouttes de condensation, les eaux de lavage et aussi accroître la rigidité de la feuille de parement. On notera que cette paroi basse P3, dans un mode de réalisation montré sur la partie droite de la Fig. 5, n'est pas repliée. Par ailleurs, les deux parois latérales P2 et P4 peuvent descendre jusqu'au niveau de la partie basse de la feuille de parement Ft, comme cela est montré sur la partie droite de la Fig. 5.

Les feuilles de parement Ft sont ensuite peintes et préférentiellement par thermo-laquage. Elles sont alors prêtes à être posées. Les deux feuilles de parement peuvent être peintes de deux couleurs différentes.

Sur la Fig. 7, des joints Jt sont insérés dans au moins trois des côtés, c'est-à-dire dans le côté supérieur et dans les deux côtés latéraux, du cadre Cd équipé de ses deux feuilles de parement Ft1 et Ft2. Chaque joint T est formé d'un profilé qui présente en section une géométrie en U et dont les deux ailes latérales, prolongeant une aile intermédiaire, forment les deux lèvres du joint. Les deux extrémités de chaque joint sont biseautées à 45° pour que ledit joint puisse s'abouter avec un autre voisin.

Sur la Fig. 8, chaque joint Jt est calé contre l'aile intermédiaire Ai des profilés Po constitutifs du cadre Cd, laissant la possibilité aux deux lèvres dudit joint d'épouser le profil d'un dormant D dans lequel la porte coupe-feu 100 est susceptible d'être montée.

Le dormant est constitué de plusieurs profilés métalliques assemblés entre eux et qui sont fixés dans l'encadrement d'une porte, par exemple à l'aide de chevilles ou de tirefonds Tf, comme cela est montré sur la Fig. 9.

Les quatre profilés de renfort Pf sont respectivement montés dans les quatre profilés Po constitutifs du cadre Cd, c'est-à-dire sur tout son pourtour et, le cas échéant dans chaque joint Jt. Les profilés Pf servent ainsi à procurer au cadre Cd la rigidité suffisante pour former la structure porteuse de la porte coupe-feu 100. Ils servent également à fixer les joints Jt sur ledit cadre en les maintenant correctement conformés. Les profilés Pf sont préférentiellement fabriqués en métal, par exemple en acier inoxydable.

Sur les Figs. 8 et 9, chaque profilé Pf présente globalement en section une géométrie en C. Sur la Fig. 9, des vis V de direction parallèle aux feuilles de parement Ft traversent les profilés Pf pour venir les fixer dans l'aile intérieure Ai des profilés Po correspondants constitutifs du cadre Cd. Sur les Figs. 8 et 9, chaque joint Jt est appliqué, par l'intermédiaire d'un profilé Pf correspondant sur l'aile intermédiaire Ai d'un profilé Po constitutif du cadre Cd. Les deux lèvres dudit joint font saillie hors du profilé Pf pour venir en contact avec le profil du dormant D pour procurer une étanchéité à l'eau et à l'air et aussi pour faire barrière à la propagation de la flamme. Dans une variante de réalisation, non représentée, une seule lèvre fait saillie hors du profilé Pf pour venir en contact avec le profil du dormant D.

Pour parfaire la capacité de la porte coupe-feu 100 à arrêter la flamme, des joints intumescents Jit, encore appelés joints thermo-gonflants, sont fixés sur les faces externes des profilés Pf, c'est-à-dire sur ses faces tournées vers le dormant ou vers un seuil de porte Sp. Sous l'effet de la chaleur, le joint thermo-gonflant Jit se dilate et vient obstruer l'interstice subsistant entre la porte coupe-feu 100 et son dormant D, entre la porte coupe-feu 100 et le seuil de porte Sp. Il se présente préférentiellement sous la forme d'une bande de matière de section rectangulaire. Il est fabriqué, par exemple, en élastomère synthétique.

Sur la Fig. 3, un matériau de remplissage remplit le volume intérieur du cadre fermé latéralement par ses deux feuilles de parement Ft1 et Ft2. Ce matériau de remplissage est avantageusement de la mousse expansive Mx qui a été injectée dans ledit cadre Cd. La mousse expansive Mx est injectée au travers d'un orifice prévu dans un des profilés Po constitutifs dudit cadre. A l'issue de sa solidification, la mousse alvéolaire Mx forme l'âme de la porte coupe-feu 100 en lui procurant la rigidité requise par sa fonction, notamment, en renforçant la rigidité du cadre Cd, en procurant un appui pour les deux feuilles de parement Ft et en collant celles-ci sur ladite âme durcie. La mousse expansive est par exemple, une mousse de polyuréthane. Elle accroît également la masse de ladite porte coupe-feu 100.

On notera que l'ébauche de la porte ainsi construite peut être peinte en une seule couleur à ce stade de sa fabrication.

Sur la Fig. 10, une partie d'un gond Gd est fixée sur un côté latéral de la porte coupe-feu 100. Il est destiné à coopérer avec une partie complémentaire du gond fixé sur le dormant D. Le gond Gd est fixé sur un profilé de renfort Pf correspondant, par l'intermédiaire d'au moins une vis V qui traverse ledit profilé Pf pour prendre ancrage dans l'aile intermédiaire Ai d'un des profilés Po constitutifs du cadre Cd.

Sur la Fig. 11, une serrure Sr est montée dans le côté latéral opposé à celui qui porte les gonds. Une réservation Rs est délimitée dans le volume intérieur du cadre Cd pourvu de ses deux feuilles de parement Ft pour réceptionner et monter la serrure Sr. La réservation Rs est définie par la présence de plaques ou des profilés jouxtant les deux feuilles de parement Ft pour dévoyer localement l'expansion de la mousse dans ledit volume intérieur. On utilise préférentiellement trois profilés Po, identiques à ceux utilisés pour la fabrication du cadre Cd et qui sont aboutés à angle droit pour délimiter ladite réservation.

On remarquera, notamment sur les Figs 8 et 9, que les lèvres des joints Jt sont interposées entre, soit la porte coupe-feu 100 et son dormant D, soit entre la porte coupe-feu 100 et le seuil de porte Sp. Les feuilles de parement Ft ne touchent donc pas, ni le dormant D, ni le seuil de porte Sp. Ainsi, il n'y a pas de pont thermique entre la porte coupe-feu et son dormant ou le seuil de porte.

La porte coupe-feu de l'invention se déforme de manière homothétique lorsqu'elle est soumise à la chaleur d'un incendie. Elle forme une barrière étanche au feu selon la norme en vigueur.

Elle est relativement simple à fabriquer.

La porte coupe-feu de l'invention peut encore être équipée d'accessoires que l'on retrouve typiquement sur une porte. La porte coupe-feu peut ainsi être pourvue d'un système de verrouillage de sa position par électro-aimant, d'une serrure anti panique à barre de déverrouillage.

Grâce à sa conception, la porte coupe-feu de l'invention peut aussi être utilisée, du fait de la présence de mousse alvéolaire entre les deux feuilles de parement qui ne sont pas en contact, comme porte isotherme, comme porte acoustique du fait de la présence d'une mousse alvéolaire entre les deux feuilles de parement et qui absorbe les vibrations. En l'équipant de feuilles de parement encore plus épaisses, elle peut être utilisée comme porte blindée.

La porte coupe-feu de l'invention est fabriquée sans soudure et de ce fait est relativement simple à construire.

La porte coupe-feu de l'invention peut aussi être utilisée en tant que trappe d'accès vers une coursive, des combles, un vide sanitaire, un parking. La trappe d'accès est en principe disposée horizontalement.

## Revendications

1. Porte notamment coupe-feu (100) comprenant une âme, deux feuilles de parement disposées en vis-à-vis et de part et d'autre de l'âme, chaque feuille de parement comprenant une paroi principale plane (Pp) et polygonale, la porte incluant un cadre (Cd) formé d'une pluralité de profilés (Po) aboutés deux à deux de sorte à délimiter le pourtour dudit cadre, chaque profilé (Po) présentant en section une géométrie en U définie par une aile intermédiaire (Ai) prolongée à ses deux extrémités par deux ailes latérales (Al1 et Al2) parallèles, et qui sont tournées vers l'extérieur, la paroi principale (Pp) de chaque feuille de parement (Ft) reposant sur les ailes latérales tournées (Al) d'un même bord dudit cadre, la paroi principale (Pp) de chaque feuille de parement (Ft) étant prolongée respectivement par plusieurs de ses côtés par des parois de bordure (P1, P2, P4) et qui sont repliées quasi parallèlement à ladite paroi principale afin que ladite feuille de parement (Ft) puisse être accrochée sur ledit cadre, les ailes latérales tournées (Al) d'un même bord dudit cadre étant retenues entre la paroi principale (Pp) et lesdites parois de bordure (P1, P2, P4), **caractérisée en ce que** des profilés de renfort (Pf) présentant en section une géométrie en U sont montés respectivement dans les profilés (Po) constitutifs du cadre (Cd) et **en ce que** des joints (Jt) présentant en section une géométrie en U sont interposés entre au moins certains profilés de renfort (Pf) et les profilés (Po) correspondants qui sont constitutifs du cadre (Cd), chaque joint (Jt) étant pourvu de deux lèvres et dont au moins une fait saillie de chaque côté du profilé de renfort (Pf) correspondant.

2. Porte (100) selon la revendication 1, **caractérisée en ce que** les profilés (Po) sont fabriqués en un matériau composite à matrice thermodurcissable.

3. Porte (100) selon la revendication 2, **caractérisée en ce que** le matériau composite à matrice thermodurcissable est un polyester qui est chargé en fibres de verre.

4. Porte (100) selon la revendication 1, 2 ou 3, **caractérisée en ce que** des équerres (Eq) réunissent respectivement au niveau de leurs jointures, deux profilés (Po) constitutifs du cadre (Cd), chaque équerre (Eq) étant appliquée sous les ailes intermédiaires (Ai) de deux profilés (Po) jointifs.

5. Porte (100) selon l'une quelconque des revendications précédentes, **caractérisée en ce qu'**un matériau de remplissage remplit le volume intérieur du cadre (Cd) fermé par ses deux feuilles de parement (Ft1 et Ft2).

6. Porte (100) selon l'une quelconque des revendications précédentes, **caractérisée en ce que** des joints intumescents (Jit) sont fixés sur les faces externes des profilés de renfort (Pf), lesdites faces externes étant celles tournées vers le dormant (D) dans lequel est susceptible d'être posée ladite porte ou vers un seuil de porte (Sp).

7. Porte (100) selon l'une quelconque des revendications précédentes, **caractérisée en ce que** des gonds (Gd) sont fixés sur un profilé de renfort (Pf) correspondant, par l'intermédiaire d'au moins une vis (V) qui traverse ledit profilé (Pf) pour prendre ancrage dans l'aile intermédiaire (Ai) d'un des profilés (Po) constitutifs du cadre (Cd).

## Patentansprüche

1. Tür, insbesondere Brandschutztür (100), umfassend einen Kern, zwei gegenüberliegend und beiderseits des Kerns angeordnete Deckschichten, wobei jede Deckschicht eine ebene und polygonale Hauptwand (Pp) umfasst, wobei die Tür einen Rahmen (Cd) einschließt, der von einer Vielzahl von Profilen (Po) gebildet ist, die zwei und zwei aneinander liegen, um den Umfang des Rahmens zu begrenzen, wobei jedes Profil (Po) im Querschnitt eine U-förmige Geometrie aufweist, die durch einen Zwischenflügel (Ai) definiert ist, der an seinen zwei Enden durch zwei parallele Seitenflügel (Al1 und Al2), die nach außen gewandt sind, verlängert ist, wobei die Hauptwand (Pp) jeder Deckschicht (Ft) auf den zu einem selben Rand des Rahmens gewandten Seitenflügeln (Al) aufliegt, wobei die Hauptwand (Pp) jeder Deckschicht (Ft) jeweils über mehrere ihrer Seiten durch Umrandungswände (P1, P2, P4) verlängert ist, die gleichsam parallel zur Hauptwand gefalzt sind, so dass die Deckschicht (Ft) m Rahmen befestigt werden kann, wobei die zu einem selben Rand des Rahmens gewandten Seitenflügel (Al) zwischen der Hauptwand (Pp) und den Umrandungswänden (P1, P2, P4) gehalten werden, **dadurch gekennzeichnet, dass** Verstärkungsprofile (Pf), die im Querschnitt eine U-förmige Geometrie aufweisen, jeweils in den Profilen (Po) montiert sind, die den Rahmen (Cd) bilden, und dass Dichtungen (Jt), die im Querschnitt eine U-förmige Geometrie aufweisen, zwischen mindestens gewissen Verstärkungsprofilen (Pf) und den entsprechenden Profilen (Po), die den Rahmen (Cd) bilden, zwischengefügt sind, wobei jede Dichtung (Jt) mit zwei Lippen versehen ist, von denen mindestens eine auf jeder Seite des entsprechenden Verstärkungsprofils (Pf) überragt.

2. Tür (100) nach Anspruch 1, **dadurch gekennzeichnet, dass** die Profile (Po) aus einem Verbundstoff mit duroplastischer Matrix hergestellt sind.

3. Tür (100) nach Anspruch 2, **dadurch gekennzeichnet, dass** der Verbundstoff mit duroplastischer Matrix Polyester ist, das mit Glasfasern beaufschlagt ist.

4. Tür (100) nach Anspruch 1, 2 oder 3, **dadurch gekennzeichnet, dass** Winkeleisen (Eq) jeweils im Bereich ihrer Verbindungsstellen zwei Profile (Po), die den Rahmen (Cd) bilden, verbinden, wobei jedes Winkeleisen (Eq) unter den Zwischenflügeln (Ai) von zwei aneinandergrenzenden Profilen (Po) angelegt wird.

5. Tür (100) nach einem der vorhergehenden Ansprüche, **dadurch gekennzeichnet, dass** ein Füllmaterial das Innenvolumen des Rahmens (Cd), der durch seine zwei Deckschichten (Ft1 und Ft2) verschlossen ist, füllt.

6. Tür (100) nach einem der vorhergehenden Ansprüche, **dadurch gekennzeichnet, dass** Quelldichtungen (Jit) auf den Außenseiten der Verstärkungsprofile (Pf) befestigt sind, wobei die Außenseiten jene sind, die zur Türzarge (D), in der die Tür aufgestellt werden kann, oder zu einer Türschwelle (Sp) gewandt sind.

7. Tür (100) nach einem der vorhergehenden Ansprüche, **dadurch gekennzeichnet, dass** Türangeln (Gd) auf einem entsprechenden Verstärkungsprofil (Pf) mit Hilfe mindestens einer Schraube (V) befestigt sind, die durch das Profil (Pf) hindurchgeht, um in dem Zwischenflügel (Ai) eines der den Rahmen (Cd) bildenden Profile (Po) verankert zu werden.

## Claims

1. Door, in particular fire-resistant door (100) comprising a core, two facing sheets disposed opposite one another and on either side of the core, each facing sheet comprising a flat and polygonal main wall (Pp), the door including a frame (Cd) formed of a plurality of profiles (Po) abutted in pairs so as to delimit the periphery of said frame, each profile (Po) having in section a U-shaped geometry defined by an intermediate flange (Ai) extended at its two ends by two parallel lateral flanges (All and A12) facing outwards, the main wall (Pp) of each facing sheet (Ft) resting on the turned lateral flanges (Al) of the same edge of said frame, the main wall (Pp) of each facing sheet (Ft) being respectively extended on several of its sides by edge walls (P1, P2, P4) which are bent substantially parallel to said main wall so that said facing sheet (Ft) can be attached to said frame, the turned lateral flanges (Al) of the same edge of said frame being retained between the main wall (Pp) and said edge walls (P1, P2, P4), **characterized in that** reinforcing profiles (Pf) having in section a U-shaped geometry are respectively mounted in the profiles (Po) constituting the frame (Cd) and **in that** seals (Jt) having in section a U-shaped geometry are disposed between at least some reinforcing profiles (Pf) and the corresponding profiles (Po) constituting the frame (Cd), each seal (Jt) being provided with two lips of which at least one protrudes on each side of the corresponding reinforcing profile (Pf)

2. Door (100) according to Claim 1, **characterized in that** the profiles (Po) are made of a thermosetting matrix composite material.

3. Door (100) according to Claim 2, **characterized in that** the thermosetting matrix composite material is a polyester which is loaded with glass fibres.

4. Door (100) according to Claim 1, 2 or 3, **characterized in that** brackets (Eq) respectively join at their joints two profiles (Po) constituting the frame (Cd), each bracket (Eq) being applied under the intermediate flanges (Ai) of two joined profiles (Po).

5. Door (100) according to any one of the preceding claims, **characterized in that** a filling material fills the interior volume of the frame (Cd) closed by its two facing sheets (Ft1 and Ft2).

6. Door (100) according to any one of the preceding claims, **characterized in that** intumescent seals (Jit) are fixed to the external faces of the reinforcing profiles (Pf), said external faces being those facing toward the frame (D) in which said door may be placed or toward a door sill (Sp).

7. Door (100) according to any one of the preceding claims, **characterized in that** hinges (Gd) are fixed to a corresponding reinforcing profile (Pf) by means of at least one screw (V) which passes through said profile (Pf) to be anchored in the intermediate flange (Ai) of one of the profiles (Po) constituting the frame (Cd).
